# EUROPÄISCHE PATENTSCHRIFT

(11) **EP 2 218 389 B1**
(45) Veröffentlichungstag und Bekanntmachung des Hinweises auf die Patenterteilung: **18.10.2017**
(21) Anmeldenummer: 10152358.7
(22) Anmeldetag: 02.02.2010
(51) Int. Cl.: A47L 15/50

(54) **Geschirrspülmaschine mit Spülguthalterung**
Dishwasher with cutlery holder
Lave-vaisselle doté d'une fixation de la vaisselle

(30) Priorität: 17.02.2009 DE 102009000941
(43) Veröffentlichungstag der Anmeldung: 18.08.2010
(73) Patentinhaber: BSH Hausgeräte GmbH, 81739 München (DE)
(72) Erfinder: Classen, Egbert, 14532 Stahnsdorf (DE)

(56) Entgegenhaltungen:
- EP-A1- 0 186 157
- DE-A1- 19 917 151
- DE-A1-102007 017 115
- DE-U1- 29 822 086

## Beschreibung

Die Erfindung betrifft eine Geschirrspülmaschine, insbesondere eine Haushaltsgeschirrspülmaschine, mit einer Spülguthalterung, in welcher Spülgut, insbesondere Besteck, für einen Spülgang der Geschirrspülmaschine unterbringbar ist, wobei das Spülgut an wenigstens einem Lagerungsabschnitt der Spülgutlagerung lagerbar ist, wobei die Spülguthalterung eine Mehrzahl von nebeneinander vorgesehenen Schlaufen aufweist und wobei ein Abschnitt des Spülguts in eine oder zwischen zwei zueinander benachbarten Schlaufen einsteckbar ist.

Üblicherweise weist eine Geschirrspülmaschine einen Spülraum auf, in welchem Spülgut untergebracht und mit Spülflüssigkeit gereinigt wird. Hierfür wird das Spülgut mit Hilfe von Sprüheinrichtungen innerhalb der Geschirrspülmaschine mit der Spülflüssigkeit beziehungsweise sogenannten Spülflotte beaufschlagt und dadurch gereinigt. Um ein sicheres Unterbringen des Spülguts in dem Spülraum sowie eine möglichst effiziente Reinigung des Spülguts zu gewährleisten, sind in dem Spülraum in der Regel ein oder mehrere Spülguthalterungen vorgesehen, an/in welchem oder welchen das Spülgut halterbar ist. Eine solche Spülguthalterung dient unter anderem der Unterbringung von Besteck in dem Spülgutraum. Eine solche Spülguthalterung kann als ein separates Teil oder als Bestandteil eines aus dem Spülraum herausziehbaren Spülgutkorbs vorgesehen sein.

Es gibt eine Vielzahl von Spülguthalterungen mit für das Spülgut, insbesondere das Besteck, vorgesehenen Aufnahmen, in welche das Spülgut steckbar und mehr oder weniger einklemmbar oder -spannbar ist. Problematisch bei einer solchen Aufnahme ist, dass es einen vergleichsweise großen Überdeckungsabschnitt der Aufnahme mit dem Spülgut gibt. Ein Überdeckungsabschnitt zwischen einer Begrenzung der Aufnahme und dem Spülgut ist für eine Spülflotte der Geschirrspülmaschine nur schlecht beziehungsweise gar nicht zugänglich, so dass das Spülgut an diesen Stellen nicht gereinigt werden kann. Ferner kann es in/an dem Überdeckungsabschnitt der Begrenzung der Aufnahme mit dem Spülgut zu Schmutzablagerungen kommen. Darüber hinaus können sich dort vergleichsweise große Wasserflecken beim Trocknen des Spülguts bilden.

In einer besonderen Ausgestaltung einer solchen Spülguthalterung (siehe auch Fig. 2 der Zeichnung und die folgende Beschreibung) weist diese eine schlaufenförmige Fixierung für Besteckteile, insbesondere Messer, auf. Hierbei werden die Besteckteile in der aus einer Vielzahl von nebeneinander liegenden Schlaufen aufgebauten Spülguthalterung an einem Umfangsabschnitt aufgenommen und dadurch in dem Spülraum der Geschirrspülmaschine gehaltert. Hierdurch können insbesondere zum Beispiel Messer mit einem Umfangsabschnitt ihres stumpfen Endes eingeklemmt werden und auch während eines Spülprogramms fest in der Geschirrspülmaschine gehalten werden, so dass es weitgehend vermieden wird, dass ein solches Besteckteil während des Spülprogramms mit benachbarten Besteckteilen in Berührung kommen oder gar beschädigt werden kann. Zudem kann bei dieser Lagerungsart die Reinigung jedes einzelnen Besteckteils verbessert werden. Hierdurch ist es möglich, zum Beispiel auch hochwertige Messer sowie sonstige empfindliche Besteckteile mittels Spülmaschinen zu reinigen. Durch den vergleichsweise großen Überdeckungsabschnitt des Bestecks mit den Schlaufen ergeben sich allerdings wiederum die oben genannten Probleme.

Die Druckschrift DE 10 2007 017 115 A1 offenbart eine Besteckschublade für Geschirrspülmaschinen, wenigstens umfassend einen Bodenabschnitt, an dem wenigstens ein Haltemittel zum Halten von Besteckteilen angeordnet ist. Das Haltemittel weist wenigstens zwei Befestigungsabschnitte, mit denen das Haltemittel an dem Bodenabschnitt befestigt ist, und einen Mittelabschnitt, der die wenigstens zwei Befestigungsabschnitte miteinander verbindet, auf. Weiterhin ist das Haltemittel derart angeordnet, dass die durch ihren dreieckigen Querschnitt gebildeten Kanten Halteflächen für das eingesetzte Besteck bilden, so dass die Kontaktfläche zwischen den Kanten und dem Besteckteil minimiert ist und so gewährleistet ist, dass die Fleckenbildung während eines Trockenvorgangs reduziert ist.

Die Druckschrift EP 0 186 157 A1 offenbart eine Geschirrspülmaschine für den Haushalt mit einem durch eine Tür verschließbaren Spülraum, welcher mindestens eine Sprühvorrichtung und einen herausziehbaren Geschirrkorb aufweist, sowie mit einem separaten Besteckkorb, in welchem zu spülende Besteckteile liegend ablegbar sind. Der Besteckkorb besitzt Besteckaufnahmen in Form von Besteckhaltern und Besteckauflagen für die vereinzelte und jeweils auf der Seite liegende Aufnahme von Besteckteilen. Die Besteckauflagen können in ihrem Querschnitt quadratisch, rechteckig, dreieckig, pyramidenförmig oder ähnlich profiliert sein. Durch diese Ablage der Besteckteile wird neben einer übersichtlichen, platzsparenden und hygienischen Besteckablage erreicht, dass das Spülwasser ungehindert und restlos von den Besteckteilen ablaufen kann, wodurch ein optisches Reinigungs- und Trocknungsergebnis erzielbar ist.

Die Druckschrift DE 298 22 086 U1 offenbart eine Aufnahmevorrichtung für Geschirrkörbe einer Haushaltsgeschirrspülmaschine, wobei die Geschirrkörbe nach oben stehende Stacheln zur Halterung von Geschirrteilen aufweisen und wobei die Aufnahmevorrichtung in Benutzungslage durch mehr als einen Stachel fixiert ist. Die Aufnahmevorrichtung ist als ein über die freien Enden paarweiser Stacheln aufsteckbares höhenverstellbares Nachrüstteil ausgebildet. Dabei kann eine schlitzartige Ausnehmung zwischen einem Unterteil und einem Oberteil eines zwischen zwei Stacheln angeordneten Mittelteils der Aufnahmevorrichtung vorgesehen sein.

Die Druckschrift DE 199 17 151 A1 offenbart ein Verfahren zur Kunststoffbeschichtung eines Drahtkorbs, insbesondere eines Geschirrkorbs oder Korbeinsatzes für Geschirrspülmaschinen, wobei der unbeschichtete Korb oder Einsatz über eine vorgegebene Zeitspanne zunächst erwärmt und im erwärmten Zustand mit pulverisiertem Kunststoff versehen wird, worauf anschließend die an den Korbdrähten haftende Pulvermasse geschmolzen und hernach der Korb oder der Einsatz abgekühlt wird. Die mit dem Spülgut in Kontakt tretenden zylindrischen Korbdrähte werden mit einer Beschichtung von rauer oder unebener Oberfläche versehen. Durch eine solche Behandlung wird eine hydrophile Oberflächeneigenschaft der Korbbeschichtung erzeugt, welche das Abtropfverhalten verbessert und damit das Trocknungsergebnis optimiert.

Die Aufgabe der vorliegenden Erfindung ist es daher, eine Spülguthalterung zur Verwendung in Geschirrspülmaschinen bereitzustellen, mittels welcher das Spülgut möglichst vollständig gereinigt werden kann und darüber hinaus Schmutzablagerungen an der Spülguthalterung vermieden werden können. Ferner soll die Spülguthalterung einfach aufgebaut und kostengünstig herstellbar sein.

Diese Aufgabe wird durch eine erfindungsgemäße Geschirrspülmaschine mit einer Spülguthalterung mit den Merkmalen des unabhängigen Anspruchs gelöst. Vorteilhafte Weiterbildungen der Erfindung ergeben sich aus den abhängigen Ansprüchen.

Bei der erfindungsgemäßen Geschirrspülmaschine, insbesondere einer Haushaltsgeschirrspülmaschine, ist vorgesehen, dass der Lagerungsabschnitt einer Schlaufe der Spülguthalterung zwei in Längsrichtung des Lagerungsabschnitts angeordnete Erhebungen aufweist, die integral oder über eine Verbindung, insbesondere eine Steck- oder Rastverbindung, mit dem Lagerungsabschnitt einer Schlaufe verbunden sind. Somit ist bei der Spülguthalterung der erfindungsgemäßen Geschirrspülmaschine ein Überdeckungsabschnitt des Spülguts, der im Folgenden als Lagerungsabschnitt bezeichnet wird, mit der Spülguthalterung möglichst klein.

Die Spülguthalterung der erfindungsgemäßen Geschirrspülmaschine ist bevorzugt für Besteck, wie zum Beispiel insbesondere Messer, Gabeln und Löffel, aber auch für anderes Geschirr beziehungsweise anderweitige Küchenutensilien geeignet. Gemäß der Erfindung werden die oben angesprochenen Nachteile vermieden, das heißt durch eine geringere Überdecküngsfläche des Spülguts mit der Spülguthalterung in dem Steckbereich, also zwischen dem Lagerungsabschnitt und dem Spülgut, ergeben sich eine bessere Reinigungs- und Trocknungsleistung der Geschirrspülmaschine, sowie keine großflächigen Wasserflecken beim Trocknen des Spülguts. Insbesondere durch das Vorhandensein einer lipophoben Oberfläche an der Spülguthalterung können Ablagerungen an der Spülguthalterung vorgebeugt werden.

In bevorzugten Ausführungsformen der Erfindung ist die Erhebung eine Lippe in dem Lagerungsabschnitt der Spülguthalterung. Hierbei verlaufen die zwei Erhebungen wenigstens entlang einer Längsrichtung des Lagerungsabschnitts der Spülguthalterung.

In bevorzugten Ausführungsformen der Erfindung ist die einzelne Erhebung punktförmig. Bevorzugt ist es hierbei, dass eine Mehrzahl von Erhebungen zur Anwendung kommt.

In bevorzugten Ausführungsformen der Erfindung ist die Spülguthalterung einstückig, insbesondere stofflich einstückig aus einer einzigen Lage, insbesondere einem Band, ausgebildet beziehungsweise geschlungen. Ein solches Band kann insbesondere aus einem wärme- und spülflottenstabilen Kunststoff hergestellt sein, so dass eine zusätzliche Beschichtung wie zum Beispiel mit PUR nicht erforderlich ist, was die Herstellung der Spülguthalterung verbilligt. Alternativ kann die Spülguthalterung mit einer Beschichtung zum Schutz des Bestecks vor Beschädigung beziehungsweise des Bandes vor Korrosion beim Einsatz beziehungsweise bei Verwendung von unedlen beziehungsweise korrosiven Werkstoffen versehen sein.

In bevorzugten Ausführungsformen der Erfindung ist ferner die gesamte Spülguthalterung aus einem lipophoben Kunststoff hergestellt ist oder die gesamte Spülguthalterung weist eine Beschichtung aus einem lipophoben Material auf.

Die Erfindung wird im Folgenden anhand von Ausführungsbeispielen unter Bezugnahme auf die beigefügte schematische Zeichnung näher erläutert.

In der Zeichnung zeigen
- Fig. 1: in einer Perspektivansicht eine Darstellung einer allgemeinen Geschirrspülmaschine mit zwei Spülgutkörben;
- Fig. 2: in einer Perspektivansicht eine Darstellung einer Spülgutaufnahme für Besteck, insbesondere Messer, gemäß dem Stand der Technik, für eine Geschirrspülmaschine; und
- Fig. 3: in einer dreidimensionalen Darstellung einen Ausschnitt aus einer Ausführungsform der erfindungsgemäßen Spülguthalterung, sowie eine zweidimensionale Querschnittsansicht entlang einer Längsrichtung des Ausschnitts.

Elemente mit gleicher Funktion und Wirkungsweise sind in den Figuren 1 bis 3 jeweils mit denselben Bezugszeichen versehen.

Die Fig. 1 zeigt in einer perspektivischen Ansicht eine Geschirrspülmaschine 1, insbesondere eine Haushaltsgeschirrspülmaschine 1, die eine verschwenkbar an einem Spülbehälter gelagerte Tür 40 aufweist. Der Spülbehälter ist außen von einem Außengehäuse 70 umgeben. In einem mittels der Tür 40 verschließbaren Spülraum 30 in dem Spülbehälter sind in bekannter Weise ein oder mehrere Spülgutkörbe 20, insbesondere übereinander, angeordnet. Ein Reinigungsmittel-Dosiersystem 60 oder Reinigungsmittel-Spender 60 ist beispielhaft in/an einer inneren Seitenwand 50 des Gehäuses 70 vorgesehen, wobei die Fig. 1 eine bevorzugte Anordnung des Reinigungsmittel-Dosiersystems 60 zwischen einem Oberspülgutkorb 20 und einem Unterspülgutkorb 20 darstellt. Alternativ ist das Reinigungsmittel-Dosiersystem 60 an oder in der Innenwand der Tür 40 vorgesehen.

Ein Spülgutkorb oder eine Mehrzahl von Spülgutkörben 20 kann oder können dabei eine Spülguthalterung 10 aufweisen, der oder die insbesondere für Besteck 2 (siehe Fig. 2) ausgelegt ist oder sind. Es ist jedoch gemäß der Erfindung möglich, dass auch anderes Spülgut 2 mittels der Spülguthalterung 10 fixierbar ist. Hierbei kann die Spülguthalterung 10 fester Bestandteil eines solchen Spülgutkorbs 20 sein oder mit diesem lösbar, zum Beispiel über eine Klemmverbindung, verbunden sein. Ferner ist es möglich, dass ein Spülgutkorb 20 nur für die Aufnahme von solchem Spülgut 2 ausgelegt ist.

Die Fig. 2 zeigt eine Ausführungsform einer Spülguthalterung 10 gemäß dem Stand der Technik, wobei in der Fig. 2 ein gewelltes Schlaufenband 10 für die Aufnahme von Besteck 2, insbesondere Messern 2, dargestellt ist. Hierbei sind mittels eines einzigen Bands eine Vielzahl von Schlaufen beziehungsweise Windungen 100 nebeneinander liegend angeordnet, wobei in eine Schlaufe 100 oder - je nach Betrachtungsweise - zwischen je zwei benachbarten Schlaufen 100, ein Besteckteil 2 von einer offenen Seite der Spülguthalterung 10, insbesondere von oben, kommend in einen Steckbereich 120 der Spülguthalterung 10 einsetzbar ist. Die Schlaufen beziehungsweise Windungen sind dabei derart mäandernd verlegt, dass jeweils abwechselnd ein von oben und unten offener Zwischenraum zwischen je zwei entlang der Längserstreckung des Schlaufenbands 10 betrachtet aufeinanderfolgenden Schlaufen beziehungsweise Windungen vorhanden ist. Das Schlaufenband weist dabei eine im Wesentlichen geradlinige Längserstreckung auf.

Hierbei wird der Steckbereich 120 von einer Schlaufe 100 der Spülguthalterung 10 begrenzt. Die sich gegenüberliegenden Innenwände einer jeweiligen, von oben offenen Schlaufe 100 bilden dabei jeweils einen Lagerungsabschnitt 110 (siehe Fig. 3) der Spülguthalterung 10 für das Spülgut 2. Diese beiden Lagerungsabschnitte 110 für ein einziges Besteckteil 2 gehen dabei über einen Bogen 130 der Schlaufe 100 ineinander bevorzugt integral über, wobei der Bogen 130 bis zu seinem "Maximum" beziehungsweise "Minimum" dem jeweiligen Lagerungsabschnitt 110 zugehörig sein soll.

In einem Nichtsteckzustand von Spülgut 2, liegen die einander betreffenden Lagerungsabschnitte 110 einer Schlaufe 100 aneinander an oder sind nur mit einem geringen Spalt zueinander beabstandet. Das Material der Spülguthalterung 10 ist dabei bevorzugt federnd ausgelegt, so dass bei einem Einstecken von Spülgut 2 von oben in den betreffenden Steckbereich 120 sich wenigstens ein Lagerungsabschnitt 110 seitlich wegbewegen kann, um Platz für das in den Steckbereich 120 einzusteckende Spülgut 2 zu schaffen. Durch das federnde Material federt der betreffende Lagerungsabschnitt 110 der Spülguthalterung 10 zurück, wodurch das Spülgut 2 sicher in der betreffenden Schlaufe 100 klemmbar ist.

Die betreffende Schlaufe 100 beziehungsweise der betreffende Steckbereich 120 und das darin eingelegte Spülgut 2 besitzen große gemeinsame Berührflächen, die zu einer Unzugänglichkeit eines eingespannten Abschnitts des Spülguts 2 für eine Spülflotte der Geschirrspülmaschine 1 führen und zu einer Schmutzablagerung in einem sich bildenden Keil zwischen Spülgut 2 und Schlaufe 100, sowie zur Bildung von verhältnismäßig großen Wasserflecken an dem Spülgut 2 führen kann. Um dieses Problem zu lösen, findet wenigstens eines der folgenden vorteilhaften Merkmale oder eine Kombination von wenigstens zwei der genannten Merkmalen Anwendung:
Zur Verhinderung von Fettablagerungen an der Spülguthalterung 10 ist die Spülguthalterung 10 wenigstens teilweise aus einem lipophoben Material, insbesondere einem lipophoben Kunststoff aufgebaut, beziehungsweise wenigstens teilweise mit einem lipophoben Material beschichtet. Hierbei befindet sich das betreffende Material dort, wo Spülgut 2 in einen mechanischen Kontakt mit der Spülguthalterung 10 gelangen kann. Dies sind wenigstens die Lagerungsabschnitte 110, bevorzugt inklusive des diese beiden verbindenden Bogens 130. Auch eine dem Steckbereich 120 abgewandte Seite des jeweiligen Bogens 130 ist ebenfalls bevorzugt derart aufgebaut. Bevorzugt ist die gesamte Spülguthalterung 10 aus einem lipophoben Material aufgebaut beziehungsweise mit einem solchen beschichtet.

Darüber hinaus ist es möglich, die Berührflächen von Spülgut 2 und den Lagerungsabschnitten 110 mittels einer Erhebung 114 und einer Ausnehmung,
insbesondere einer Durchgangsausnehmung, zu verringern. Die Fig. 3 zeigt zwei in Längsrichtung L eines Lagerungsabschnitts 110 angeordnete Erhebungen 114, die integral oder über eine Verbindung, insbesondere eine Steck- oder Rastverbindung, mit dem Lagerungsabschnitt 110 einer Schlaufe 100 verbunden sind. Der Schlaufengrund beziehungsweise. Scheitelbereich deren Einbuchtung zeigt nach unten und ist von oben her zugänglich. Die beiden Erhebungen 114 sind lediglich beispielhaft. Eine Anzahl, Form, Größe und Verteilung einer Mehrzahl von Erhebungen 114 ergibt sich aus dem jeweiligen Anwendungsfall. Ziel ist eine möglichst geringe Berührfläche mit dem in den Steckbereich 120 einzusteckendem Spülgut 2, das heißt eine jeweilige Berührfläche einer Erhebung 114 mit dem Spülgut 2 sollte möglichst punktförmig sein.

Bevorzugt sind an den beiden Lagerungsabschnitten 110 eines einzelnen Steckbereichs 120 insgesamt wenigstens drei eher punktförmige Erhebungen 114 vorgesehen. Das heißt dass ein Lagerungsabschnitt 110 eine einzelne Erhebung 114 und der diesem gegenüberliegende Lagerungsabschnitt 100 zwei Erhebungen 114 aufweist. Hierdurch ist sichergestellt, dass das Spülgut 2 möglichst wenig Bewegungsfreiheit in dem Steckbereich 120 besitzt. Hierbei ist es bevorzugt, dass die einzelne Erhebung 114 des ersten Lagerungsabschnitts 110 zwischen den beiden Erhebungen 114 des betreffenden anderen Lagerungsabschnitts 110 vorgesehen ist.

In bevorzugten Ausführungsformen der Erfindung ist das Material der Schlaufen 100 aus einem lipophoben Material oder weist zumindest eine lipophobe Oberfläche 111 auf. Ferner ist es alternativ oder zusätzlich möglich, Ausschnitte in der Oberfläche 111 der Schlaufen 100 vorzusehen, um eine bessere Erreichbarkeit der Oberfläche 111 des Spülguts 2 beziehungsweise des Bestecks 2 für die Spülflotte zu erzielen, eine bessere Trocknung zu gewährleisten, sowie eine Größe der Wasserflecken zu minimieren. Darüber hinaus ist es alternativ oder zusätzlich möglich, die Oberfläche 111 der Schlaufen 100 zumindest an den dem Spülgut 2 beziehungsweise dem Besteck 2 zugewandten Seiten, vorzugsweise nur in den Berührabschnitten mit dem Spülgut 2 beziehungsweise dem Besteck 2, mit Erhebungen 114 zu versehen, welche die Berührfläche des Spülguts 2 beziehungsweise des Bestecks 2 mit der Schlaufe 100 auf ein Minimum reduziert und somit die oben genannten Eigenschaften noch weiter verbessert.

Neben der lipophoben Ausgestaltung der Spülguthalterung 10 ist eine Ausbildung einer Lippe 114 durch punktförmige Erhebungen 114 auf der einem Berührbereich zu dem Spülgut 2 beziehungsweise zu dem Besteck 2 zugewandten Oberfläche 111 der Schlaufe 100 bevorzugt.

### Bezugszeichenliste

- 1: Geschirrspülmaschine, Haushaltsgeschirrspülmaschine
- 2: Spülgut, insbesondere Besteck, Besteckteil

- 10: Spülguthalterung, insbesondere für Besteck; Schlaufenband
- 20: Spülgutkorb, zum Beispiel Ober-, Mittel-, Unterspülgutkorb
- 30: Spülraum
- 40: Tür
- 50: Seitenwand
- 60: Reinigungsmittel-Dosiersystem, Reinigungsmittel-Spender
- 70: Gehäuse

- 100: Schlaufe
- 110: Lagerungsabschnitt
- 111: Oberfläche des Lagerungsabschnitts
- 114: Erhebung, zum Beispiel Ausstanzung, Lippe, Noppe, Sicke
- 120: Steckbereich für Spülgut
- 130: Bogen der Schlaufe

- L: Längsrichtung der Spülguthalterung beziehungsweise der Schlaufe beziehungsweise des Lagerungsabschnitts

## Patentansprüche

1. Geschirrspülmaschine (1), insbesondere Haushaltsgeschirrspülmaschine, mit einer Spülguthalterung (10), in welcher Spülgut (2), insbesondere Besteck, für einen Spülgang der Geschirrspülmaschine (1) unterbringbar ist, wobei das Spülgut (2) an wenigstens einem Lagerungsabschnitt (110) der Spülgutlagerung (10) lagerbar ist, wobei die Spülguthalterung (10) eine Mehrzahl von nebeneinander vorgesehenen Schlaufen (100) aufweist und wobei ein Abschnitt des Spülguts (2) in eine oder zwischen zwei zueinander benachbarten Schlaufen (100) einsteckbar ist, **dadurch gekennzeichnet, dass** der Lagerungsabschnitt (110) einer Schlaufe (100) der Spülguthalterung (10) zwei in Längsrichtung (L) des Lagerungsabschnitts (110) angeordnete Erhebungen (114) aufweist, die integral oder über eine Verbindung, insbesondere eine Steck- oder Rastverbindung, mit dem Lagerungsabschnitt (110) einer Schlaufe (100) verbunden sind.

2. Geschirrspülmaschine (1) nach Anspruch 1, wobei die Erhebung (114) eine Lippe in dem Lagerungsabschnitt (110) der Spülguthalterung (10) ist.

3. Geschirrspülmaschine (1) nach Anspruch 1 oder 2, wobei die Erhebung (114) möglichst punktförmig ist.

4. Geschirrspülmaschine (1) nach einem der Ansprüche 1 bis 3, wobei die Spülguthalterung (10) stofflich einstückig und bevorzugt aus einer einzigen Materiallage ausgebildet ist.

5. Geschirrspülmaschine (1) nach einem der Ansprüche 1 bis 4, wobei die Spülguthalterung (10) aus einem lipophoben Kunststoff hergestellt ist oder mindestens eine Beschichtung aus einem lipophoben Material aufweist.

6. Geschirrspülmaschine (1) nach einem der Ansprüche 1 bis 5, wobei das Spülgut (2) bevorzugt mit nur einem einzigen daran vorhandenen Abschnitt an der Spülguthalterung (10) fixierbar, insbesondere klemmbar, ist.

## Claims

1. Dishwasher (1), in particular a domestic dishwasher, having a cutlery holder (10), in which items to be washed (2), in particular cutlery, can be placed for a wash cycle of the dishwasher (1), wherein the items to be washed (2) can be supported on at least one support section (110) of the cutlery holder (10), wherein the cutlery holder (10) has a plurality of loops (100) provided next to one another and wherein a section of the items to be washed (2) can be inserted into one or between two adjacent loops (100), **characterised in that** the support section (110) of a loop (100) of the cutlery holder (10) has two elevations (114) which are arranged in the longitudinal direction (L) of the support section (110) and which are connected to the support section (110) of a loop (100) integrally or via a connection, in particular a plug-in or latch connection.

2. Dishwasher (1) according to claim 1, wherein the elevation (114) is a lip in the support section (110) of the cutlery holder (10).

3. Dishwasher (1) according to claim 1 or 2, wherein the elevation (114) is as punctiform as possible.

4. Dishwasher (1) according to one of claims 1 to 3, wherein the cutlery holder (10) is integrally formed in terms of material, preferably from a single material layer.

5. Dishwasher (1) according to one of claims 1 to 4, wherein the cutlery holder (10) is produced from a lipophobic plastic or has at least one coating made of a lipophobic material.

6. Dishwasher (1) according to one of claims 1 to 5, wherein the items to be washed (2) can be fixed, in particular clamped, to the cutlery holder (10), preferably by only a single section present thereon.

## Revendications

1. Lave-vaisselle (1), en particulier lave-vaisselle ménager, avec un support à vaisselle (10), dans lequel de la vaisselle (2), en particulier des couverts, peut être déposée pour un cycle de lavage du lave-vaisselle (1), dans lequel la vaisselle (2) peut être supportée en au moins une section de support (110) du support à vaisselle (10), dans lequel le support à vaisselle (10) présente une pluralité d'étriers (100) prévus l'un à côté de l'autre et dans lequel une section de la vaisselle (2) est insérable dans un ou entre deux étriers voisins (100), **caractérisé en ce que** la section de support (110) d'un étrier (100) du support à vaisselle (10) présente deux élévations (114) disposées dans le sens longitudinal (L) de la section de support (110), reliées intégralement ou via une liaison, en particulier une liaison par insertion ou encliquètement, avec la section de support (110) d'un étrier (100).

2. Lave-vaisselle (1) selon la revendication 1, dans lequel l'élévation (114) est une lèvre dans la section de support (110) du support à vaisselle (10).

3. Lave-vaisselle (1) selon la revendication 1 ou 2, dans lequel l'élévation (114) est autant que possible en forme de point.

4. Lave-vaisselle (1) selon l'une des revendications 1 à 3, dans lequel le support à vaisselle (10) est, matériellement, exécuté en une seule pièce et de préférence en une seule couche de matériau.

5. Lave-vaisselle (1) selon l'une des revendications 1 à 4, dans lequel le support à vaisselle (10) est fabriqué en un plastique lipophobe ou présente au moins un revêtement en un matériau lipophobe.

6. Lave-vaisselle (1) selon l'une des revendications 1 à 5, dans lequel la vaisselle (2) peut de préférence être fixée, en particulier coincée, au/dans le support à vaisselle (10) à l'aide d'une seule section présente sur celui-ci.
